# EUROPÄISCHE PATENTSCHRIFT

(11) **EP 2 209 569 B1**
(45) Veröffentlichungstag und Bekanntmachung des Hinweises auf die Patenterteilung: **27.06.2012**
(21) Anmeldenummer: 08849792.0
(22) Anmeldetag: 11.10.2008
(51) Int. Cl.: B08B 9/42, B65G 17/36

(54) **BEHÄLTERKORB MIT BEHÄLTERZELLEN**
CONTAINER RACK HAVING CONTAINER CELLS
PANIER À RÉCIPIENTS COMPRENANT DES COMPARTIMENTS À RÉCIPIENT

(30) Priorität: 12.11.2007 DE 102007054148
(43) Veröffentlichungstag der Anmeldung: 28.07.2010
(73) Patentinhaber: KHS GmbH, 44143 Dortmund (DE)
(72) Erfinder: MOLITOR, Bernd, 58730 Fröndenberg (DE)
(86) Internationale Anmeldenummer: PCT/EP2008/008606
(87) Internationale Veröffentlichungsnummer: WO 2009/062575

(56) Entgegenhaltungen:
- EP-A2- 0 600 130
- DE-B1- 2 557 356
- DE-U- 7 043 439

## Beschreibung

Die Erfindung bezieht sich auf einen Behälterkorb entsprechend dem Oberbegriff des Patentanspruchs 1. Ein derartiger Behälterkorb ist beispielsweise aus DE-U-7043439 bekannt.

Behälter- oder Flaschenzellen als Bestandteil von Behälter- oder Flaschenkörben bei Behälter- oder Flaschenreinigungsmaschinen sind bekannt und dienen dort zur Aufnahme von Behältern während ihres Transports mit einem von einer Vielzahl von Behälter- oder Flaschenkörben gebildeten Transportsystem durch die verschiedenen Reinigungs- und Behandlungszonen der jeweiligen Behälter- oder Flaschenreinigungsmaschine (DE 195 42 673 A1).

Bekannt sind weiterhin auch Behälter- oder Flaschenzellen (DE 42 42 375 A1), deren Wandung oder Mantel jeweils aus einem zylindrischen oder polygonartig ausgebildeten Abschnitt und einem sich daran anschließenden verjüngenden Abschnitt (Mündungsbereich) besteht, wobei der sich verjüngende Abschnitt sowie auch ein in einem Zellenträger aufgenommener Teil des zylindrischen oder polygonartigen Abschnitts vollständig aus Kunststoff gefertigt sind, während ein über den Zellenträger vorstehender und dem Mündungsbereich entfernter Teilabschnitt des Mantels aus Metallblech gefertigt oder mit einem Metallblech verstärkt ist.

Um u.a. eine für die Positionierung und/oder Fixierung der Behälter in den Behälterzellen und/oder für die Behandlung der Behälter in den Behälterzellen und/oder für die Strömung der Behandlungsmedien in den Behälterzellen optimale Ausbildung, speziell auch Formgebung und/oder Strukturierung der Zelleninnenflächen bei vereinfachter Herstellung der Behälterzellen zu erreichen, ist es auch üblich, derartige Behälterzellen vollständig als Formteile aus Kunststoff zu fertigen. Nachteilig ist hierbei aber, dass derartige Behälterzellen aus Kunststoff u.a. aus Stabilitätsgründen eine relativ große Masse und damit eine hohe Wärmekapazität aufweisen. Dies führt beim Betrieb einer Behälterreinigungsmaschine bedingt durch die Temperaturdifferenzen zwischen den verschiedenen Behandlungszonen und durch das hierdurch verursachte ständige Erhitzen und Abkühlen der Behälterzellen beim Transport durch die Behandlungszonen zu erheblichen Energieverlusten.

Aufgabe der Erfindung ist es, einen Behälterkorb aufzuzeigen, dessen Behälterzellen bei der Möglichkeit einer preiswerten Fertigung, bei ausreichend hoher mechanischer sowie thermischer Stabilität und bei insbesondere auch hinsichtlich Form und Strukturierung optimal ausgebildeter Innenfläche eine reduzierte Wärmekapazität aufweisen. Zur Lösung dieser Aufgabe ist ein Behälterkorb entsprechend dem Patentanspruch 1 ausgebildet.

Die erfindungsgemäße Behäterzelle des Behälterkorbes ist vollständig oder nahezu vollständig als Formteil aus geschäumtem Kunststoff, beispielsweise aus thermoplastischem oder duroplastischem geschäumtem Kunststoff mit ausreichender Festigkeit, z.B. aus PUR-Schaum oder PF unter Verwendung der dem Fachmann bekannten Kunststoff-Schaum-Systeme oder -Verfahren hergestellt. Die erfindungsgemäße Behälterzelle verbindet durch ihre Ausbildung in idealer Weise die Vorteile einer in einem einfachen Herstellungsverfahren produzierbare Behälterzelle, die u.a. an ihrer Innenfläche für die Reinigung bzw. Behandlung der Behälter sowie auch an der Außenfläche für die Befestigung und Positionierung im jeweiligen Zellenträger optimal strukturiert und/oder geformt ist, mit dem Vorteil eines reduzierten Gewichtes bzw. einer reduzierten Masse und daraus resultierend u.a. mit den Vorteilen einer reduzierten Wärmekapazität und einer wesentlichen Energieeinsparung beim Betrieb einer mit den erfindungsgemäßen Behälterzellen ausgestatteten Behälterreinigungsmaschine. Durch das reduzierte Gewicht der Behälterzellen ergibt sich weiterhin auch eine vereinfachte Konstruktion insbesondere der für die Halterung und Führung der Behälterkörbe sowie für den Antrieb des diese Behälterkörbe aufweisenden Transportelementes einer Behälterreinigungsmaschine.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeisplel näher erläutert. Es zeigen:
- Fig. 1: in vereinfachter perspektivischer Teildarstellung einen Behälterkorb bestehend aus einem Zellenträger und aus mehreren an diesem Zellenträger vorgesehenen Flaschen- oder Behälterzellen;
- Fig. 2: in Teildarstellung einen Schnitt durch die Wandung einer Behälterzelle.

Der in den Figuren allgemein mit 1 bezeichnete Behälterkorb besteht im Wesentlichen aus einem beispielsweise aus Stahlblech, vorzugsweise aus korroslonsbeständigem Stahlblech gefertigten kastenartigen Zellenträger 2 und aus mehreren Flaschen- oder Behälterzellen 3, die jeweils In Aufnahmen 2.1 des Zellenträgers 2 passend eingesetzt und an diesem z.B. durch Verrasten verdrehungssicher und exakt sowie fest positioniert gehalten sind.

Der Behälterkorb 1 ist Bestandteil einer nicht dargestellten Behälterreinigungsmaschine zum Reinigen von Flaschen oder dergleichen flaschenartig ausgebildeten Behältern und dabei speziell Bestandteil eines Transportsystems der Behalterreinigungsmaschine, welches eine Vielzahl gleichartiger Behälterkörbe 1 aufweist, die mit ihren Zellenträgern 2 jeweils beidendig mit Befestigungslaschen 2.2 an umlaufenden Transportelementen, beispielsweise an umlaufenden Transportketten gehalten sind und mit denen die zu reinigenden Behälter durch Reinigungs- und Behandlungszonen der Reinigungsmaschine bewegt werden.

Die allgemeine Formgebung der Behälterzellen 3 ist grob an die Formgebung der zu reinigenden Behälter bzw. Flaschen angepasst, d.h. der Mantel bzw. die Wandung jeder Behälterzelle 3 setzt sich aus einem rohrartigen Abschnitt 4, der bei der dargestellten Ausführungsform einen im Wesentlichen polygonartigen oder quadratischen Außen- und Innenquerschnitt mit abgerundeten Ecken aufweist und bei der Darstellung der Figur 1 an der Oberseite des Behälterkorbes 1 offen ist bzw. dort das offene Flaschen- oder Behälterzellenende bildet, sowie aus einem an den Abschnitt 4 nach unten hin anschließenden, sich Kegelstumpfartig verjüngenden Mündungsbereich oder Abschnitt 5 zusammen. Gegen den Abschnitt 5 liegt der jeweilige, in der Flaschenzelle aufgenommene Behälter mit seinem Behältermündungsbereich an.

Der Abschnitt 4 steht mit einem Teilabschnitt 4.1 über die Oberseite des Zellenträgers 2 vor und ist mit einem Teilabschnitt 4.2 im Zellenträger 2 aufgenommen. Der Abschnitt 5 steht über die Unterseite des Zellenträgers vor. Um die Behandlung des in der jeweiligen Behälterzelle 3 aufgenommenen Behälters zu ermöglichen, sind in der Wandung der Behälterzelle 3 Öffnungen 6 und 7 vorgesehen, insbesondere auch eine Vielzahl von Öffnungen 7 am Boden des Abschnitts 5, der dadurch z.B. gitterartig ausgebildet ist.

Die Besonderheit der Behälterzellen 3 besteht nun darin, dass sie jeweils vollständig als Formteile aus geschäumten Kunststoff hergestellt sind, und zwar in der Weise, dass die Behälterzelle 3 an ihrer gesamten Außenfläche geschlossenzellig, d.h. mit einer eine geschlossene, glatte Oberfläche bildenden Schicht ohne Poren hergestellt ist. Die Dicke dieser Schicht kann durch Steuerung der Verfahrensparameter an die jeweiligen Erfordernisse angepasst werden. Als Kunststoffmaterial für die Herstellung der Behälterzelle 3 eignen sich die dem Fachmann bekannten thermoplastischen oder duroplastischen Kunststoffe bzw. Kunststoff-Schaum-Systeme sowie Verfahren, wie sie zur Herstellung von Formteilen aus Kunststoffhart-Schaum verwendet werden, beispielsweise PUR-Hartschaum oder PF. Die Parameter werden bei der Herstellung so eingestellt, dass die Behälterzelle 3 nicht nur in allen Oberflächenbereichen durch Verhinderung eines Aufschäumens des Kunststoffmaterials, beispielsweise durch entsprechende Abkühlung der bei der Herstellung verwendeten Form, geschlossenzellig, d. h. mit glatter Oberfläche ausgebildet, sondern an ihren Oberflächenbereichen auch eine ausreichend hohe Festigkeit, insbesondere auch Stoß- und Verschleißfestigkeit aufweist, und zwar beispielsweise dadurch, dass dort bzw. in einem Querschnittsbereich ausreichender Dicke ein Aufschäumen des Kunststoffmaterial verhindert oder stark reduziert ist. Die Schaumbildung kann auf unterschiedlichste Weise erfolgen, insbesondere auch durch das Aufschäumen des Kunststoffs bewirkende Zusätze.

Trotz der Herstellung aus dem geschäumten Kunststoff ist es möglich, die Behälterzellen 3 mit einer ausreichend hohen Stabilität zu fertigen. Durch das Aufschäumen des Kunststoffmaterials kann die Gesamtmasse der Behälterzelle 3 gering gehalten werden, so dass sich für die Behälterzelle 3 eine im Vergleich zu herkömmlichen, aus nicht geschäumten Kunststoff gefertigten Behälterzellen eine erheblich reduzierte Wärmekapazität ergibt, mit dem Vorteil einer erheblichen Energieeinsparung beim Betrieb einer Behälterreinigungsmaschine.

Die Herstellung der Behälterzellen 3 als Formteile aus geschäumtem Kunststoff hat erhebliche Vorteile, so u.a.
- eine Reduzierung des spezifischen Gewichts und der spezifischen Wärmekapazität der Behälterzelle 3, sowie
- eine preiswerte Fertigung der Behälterzelle 3.

Weiterhin können die Behälterzellen 3 durch den Formgebungsprozess hinsichtlich ihrer Form, ihres Verlaufs, ihrer Strukturierung, hinsichtlich angeformter Funktionselemente (hierzu beispielsweise die Positionen 8 der Figur 2) usw. in einem vereinfachten Herstellungsprozess so ausgebildet werden, wie dies z.B. u.a.
a) für eine optimale Positionierung und Halterung der zu reinigenden Behälter, insbesondere auch für eine Klemmung von Behältern speziell auch von PET-Flaschen,
b) für optimale Strömungsverhältnisse eines Reinigungs- oder Behandlungsmediums in den Behälterzellen 3, auch für die Erzeugung einer Strömung mit Drall zum verbesserten Ablösen und Austragen von Etiketten oder Etikettenresten, für eine verbesserte Reinigung von schwer zugänglichen Behälterbereichen, beispielsweise von Behälterhalsringen,
c) für eine schonende Behandlung der Behälter usw. erforderlich ist.

Weiterhin ist insbesondere das geschlossene Ende der jeweiligen Behälterzelle 3 mit den dortigen, eine gitterartige Struktur bildenden Öffnungen 7 in besonders einfacher Weise realisierbar.

Die erfindungsgemäße Ausbildung verbindet also u.a. die Vorteile einer vereinfachten Fertigung und optimalen Formgebung der Behälterzellen und deren Innenflächen mit einer erheblichen Reduzierung der Wärmekapazität und damit einer erheblichen Energieeinsparung beim Betrieb der Reinigungsmaschine.

Die Erfindung wurde voranstehend an einem Ausführungsbeispiel beschrieben. Es versteht sich, dass zahlreiche Änderungen sowie Abwandlungen möglich sind, ohne dass dadurch der der Erfindung zugrunde liegende Erfindungsgedanke verlassen wird.

So ist es beispielsweise durch entsprechende Steuerung der Fertigungsparameter beim Formen der Behälterzellen 3 möglich, die Dichte, d.h. die Anzahl und/oder Größe der Poren des geschäumten Kunststoffmaterials so einzustellen, dass sich nicht nur die erforderliche geschlossene und möglichst glatte Außenfläche ergibt, sondern die jeweilige Behälterzelle 3 dort, wo im Verwendungsfall in einer Reinigungsmaschine höhere mechanische Beanspruchungen auftreten, und/oder dort, wo die Behälterzellen 3 besonderen filigran ausgebildet sind, d.h. die Form der Behälterzellen 3 durch schmale und/oder dünne Wandabschnitte geprägt ist, wie beispielsweise im Bereich der die Öffnungen 7 bildenden gitterartigen Struktur, eine höhere mechanische Festigkeit aufweist.

### Bezugszeichenliste

- 1: Behälterkorb
- 2: Zellenträger
- 3: Behälter- oder Flaschenzelle
- 4, 5: Abschnitt der Behälterzelle
- 4.1,4.2: Teilabschnitt
- 6,7: Öffnung
- 8: angeformtes Funktionselement

## Patentansprüche

1. Behälterkorb (1) einer Behälterreinlgungsmaschine, Insbesondere Flaschenreinigungsmaschlne, umfassend einen Zellenträger (2) und eine Mehrzahl von Flaschen- und Behälterzellen (3), welche in dem Zellenträger (2) in entsprechende Aufnahmen (2.1) eingesetzt und gehalten werden, wobei die einzelne Flaschen- und Behälterzelle (3) einen von einem Zellenmantel (4, 5) umschlossenen Zelleninnenraum zur Aufnahme eines zu reinigenden Behälters aufweisen, **dadurch gekennzeichnet, dass** sie zumindest Im Bereich des Zellenmantels (4, 5) vollständig, zumindest aber über den größeren Teil einer Behälterzellenlänge als Formteil aus geschäumten Kunststoff ausgebildet ist.

2. Behälterkorb (1) nach Anspruch 1, **dadurch gekennzeichnet**, **dadurch gekennzeichnet, dass** sie an ihrem aus geschäumten Kunststoff bestehenden Teil an der äußeren Oberflächen geschlossenzellig ausgeführt ist.

3. Behälterkorb (1) nach Anspruch 1 oder 2, **dadurch gekennzeichnet, dass** der Zellenmantel (4, 5) in seinen aus dem geschäumten Kunststoff bestehenden Teil mit unterschiedlicher Dichte, beispielsweise mit einer sich In Behalterzellenlänge und/oder in wenigstens einer Querschnittsrichtung ändernden Dichte hergestellt ist.

4. Behälterkorb (1) nach Anspruch 3, **dadurch gekennzeichnet, dass** die Dichte des geschäumten Kunststoffs jeweils mit zunehmenden Abstand von der Außenfläche der Behälterzelle abnimmt.

5. Behälterkorb (1) nach Anspruch 3 oder 4, **dadurch gekennzeichnet, dass** der Zellenmantel (4, 5) ein offenes Ende zum Einbringen und zum Entnehmen des jeweiligen Behälters, sowie ein geschlossenes Ende insbesondere zur Anlage des jeweils zu Reinigen Behälters bildet, und dass das Kunststoffmaterial im Bereich des zweiten Endes eine höhere Dichte besitzt.

## Claims

1. Container rack (1) of a container cleaning machine, in particular a bottle cleaning machine, comprising a cell carrier (2) and a plurality of bottle and container cells (3) which are inserted and held in the cell carrier (2) in corresponding openings (2.1), wherein the individual bottle and container cells (3) have a cell interior surrounded by a lateral cell surface (4, 5) for accommodating a container to be cleaned, **characterised in that** it is configured, at least in the region of the lateral cell surface (4, 5), entirely or at least over most of a container cell length as a moulded part made from foamed plastic.

2. Container rack (1) according to claim 1, **characterised in that**, on its part made from foamed plastic, it is of closed-cell configuration on the outer surfaces.

3. Container rack (1) according to claim 1 or 2, **characterised in that** the lateral cell surface (4, 5) is produced with different density in its part made from foamed plastic, for example with a density that changes along the container cell length and/or in at least one cross-sectional direction.

4. Container rack (1) according to claim 3, **characterised in that** the density of the foamed plastic respectively decreases as the distance from the outer surface of the container cell increases.

5. Container rack (1) according to claim 3 or 4, **characterised in that** the lateral cell surface (4, 5) forms an open end for introducing and removing the respective container and a closed end in particular for supporting the respective container to be cleaned, and **in that** the plastic material in the region of the second end has a higher density.

## Revendications

1. Panier à récipients (1) d'une machine de nettoyage de récipients, en particulier d'une machine de nettoyage de bouteilles, comportant un support de compartiments (2) et une pluralité de compartiments à bouteille et à récipient (3), lesquels sont placés et maintenus dans le support de compartiments (2) dans des évidements (2.1) correspondants, sachant que chaque compartiment à bouteille et à récipient (3) présente un espace intérieur de compartiment entouré par une enveloppe de compartiment (4, 5) et servant à recevoir un récipient à nettoyer, **caractérisé en ce qu'**il est réalisé au moins dans la zone de l'enveloppe de compartiment (4, 5) complètement, ou au moins sur la plus grande partie d'une longueur de compartiment à récipient, comme une pièce moulée en plastique expansé.

2. Panier à récipients (1) selon la revendication 1, **caractérisé en ce qu'**il est réalisé au niveau de sa partie constituée de plastique expansé, de manière à présenter des compartiments fermés au niveau des surfaces extérieures.

3. Panier à récipients (1) selon la revendication 1 ou 2, **caractérisé en ce que** l'enveloppe de compartiment (4, 5) est fabriquée de manière à présenter une densité différente dans sa partie constituée de plastique expansé, par exemple de manière à présenter une densité variant sur la longueur du compartiment à récipient et/ou dans au moins une direction transversale.

4. Panier à récipients (1) selon la revendication 3, **caractérisé en ce que** la densité du plastique expansé diminue respectivement à mesure que l'écart avec la face extérieure du compartiment à récipient augmente.

5. Panier à récipients (1) selon la revendication 3 ou 4, **caractérisé en ce que** l'enveloppe de compartiment (4, 5) forme une extrémité ouverte servant à introduire ou à prélever le récipient concerné, ainsi qu'une extrémité fermée servant en particulier d'appui pour le récipient à nettoyer respectivement, et **en ce que** la matière plastique présente dans la zone de la deuxième extrémité une densité plus élevée.
